# EUROPÄISCHE PATENTSCHRIFT

(11) **EP 0 512 123 B1**
(45) Veröffentlichungstag und Bekanntmachung des Hinweises auf die Patenterteilung: **20.07.1994**
(21) Anmeldenummer: 91106926.8
(22) Anmeldetag: 29.04.1991
(51) Int. Cl.: E01D 19/06

(54) **Überbrückungsvorrichtung für Dehnungsfugen in Brücken oder dergleichen**
Bridging device for expansion joints in bridges or the like
Dispositif de pontage pour joints de dilatation dans des ponts ou similaires

(43) Veröffentlichungstag der Anmeldung: 11.11.1992
(73) Patentinhaber: Friedrich Maurer Söhne GmbH & Co. KG, D-80807 München (DE)
(72) Erfinder: Buckenauer, Günter, W-8011 Baldham (DE); Braun, Christian, Dr., W-8150 Holzkirchen (DE)
(74) Vertreter: Herrmann-Trentepohl, Werner, Dipl.-Ing.

(56) Entgegenhaltungen:
- DE-A- 2 746 490
- DE-C- 3 802 217
- US-A- 4 030 156

## Beschreibung

Die Erfindung betrifft eine Überbrückungsvorrichtung für Dehnungsfugen in Brücken oder dergleichen, mit quer zur Verkehrsweglängsachse verlaufenden Lamellen, die auf in den Fugenrändern drehbar und/oder verschiebbar abgestützten, die Fuge überbrückenden Traversen gelagert sind.

Durch die DE 27 46 490 C3 ist eine Überbrückungsvorrichtung für Dehnungsfugen bekannt geworden, bei der quer zur Verkehrsweglängsachse verlaufende Lamellen auf beidseits in den Fugenrändern drehbar und verschiebbar abgestützten, die Fuge schräg überbrückenden Traversen gelagert sind. An der Unterseite der Lamellen sind U-förmige Bügel angeschweißt, in denen mit den Lamellen schwenkbar verbundene, elastisch nachgiebige Gleitschwenklager angeordnet sind, in denen die Traversen verschiebbar geführt sind. Um die bei der Bewegung des Brückenüberbaus in den Lamellen auftretenden horizontalen Kraftkomponenten aufzunehmen, sind die Traversen zueinander wechselweise schräg angeordnet. Dadurch heben sich die in Längsrichtung der Lamellen gerichteten Kraftkomponenten der Horizontalkräfte gegenseitig auf, so daß die Gefahr eines einseitigen Auswanderns der Lamellen nicht gegeben ist.

Als nachteilig haben sich bei dieser vorbekannten Konstruktion insbesondere die unterschiedlich großen Stützabstände für die Lamellen erwiesen. Die Lamellen müssen nämlich an den Stellen, an denen sie weiter gespannt sind, in aufwendiger Weise verstärkt werden, um die notwendige Biegesteifigkeit für Lasten, wie sie beispielsweise im Schwerlastverkehr auftreten, zu gewährleisten. Bei Bewegungen des Überbaus infolge Temperatureinflüssen, Kriechen und Schwinden des Betons verdrehen sich die Traversen um eine vertikale Achse, da sich wegen der Anordnung der Schwenktraversen in einem spitzen Winkel zur Bewegungsrichtung des Überbaus bei einer Vergrößerung oder Verkleinerung des Fugenspaltes der Winkel zwischen Schwenktraversen und Lamellenrichtung bzw. den beiden Fugenrändern verändert.

Mit der vorliegenden Erfindung soll eine einfach aufgebaute Überbrückungsvorrichtung für Dehnungsfugen geschaffen werden, bei der die Lamellen in gleichen Abständen von den Traversen unterstützt sind und die aus Bewegungen des Überbaus sowie aus den Verkehrslasten resultierenden Kraftkomponenten sicher aufgenommen werden.

Diese Aufgabe wird erfindungsgemäß durch eine Vorrichtung mit den Merkmalen des Anspruches 1 gelöst. Vorteilhafte Weiterbildungen der Erfindung sind in den Unteransprüchen gekennzeichnet.

Gemäß der vorliegenden Erfindung werden bei einer Änderung der Fugenbreite die Steuerkräfte über die schräg angeordneten Schrägtraversen übertragen. Durch die parallele Anordnung der Schrägtraversen ist hierbei ein einheitlicher Stützabstand gewährleistet, so daß eine Verstärkung der Lamellen nicht erforderlich ist. Durch Bewegungen des Brückenüberbaus bewirkte horizontale Steuerkräfte erzeugen infolge der parallelen Anordnung der Schrägtraversen Kraftkomponenten in Längsrichtung der Lamellen. Diese werden von wenigstens einer als Führungstraverse ausgebildeten zusätzlichen Traverse aufgenommen, die vorzugsweise randseitig angeordnet ist und in der Verschieberichtung des Überbaus oder schräg, insbesondere entgegen der Richtung der Schrägtraversen angeordnet sein kann.

Die Führungstraverse kann dabei gleichzeitig die Funktion einer Gesimstraverse übernehmen, die an den beiden Enden der Fugenkonstruktion als vertikales Auflager für die Lamellen erforderlich ist und eine Führung für die Lamellenenden bildet, so daß eine vertikale Verschiebung der Lamellenenden nach oben verhindert wird.

Damit die Lamellen an ihrem auskragenden Ende, mit welchem sie auf der Führungstraverse gelagert sind, nicht verklemmen, ist ein zusätzlicher Steuermechanismus vorgesehen, dessen Steuerkräfte den Reibungskräften entgegenwirken, die aus den in Lamellenlängsrichtung wirkenden Steuerkraftkomponenten der Lamellen resultieren. Dieser Steuermechanismus kann in vorteilhafter Weise von elastischen Steuerfedern gebildet sein, die im Bereich der Führungstraverse bzw. der Führungstraversen vorgesehen sind. Die Steuerfedern sind dabei seitlich zwischen den Lamellen angeordnet und wirken den Reibungskräften entgegen. Als Steuermechanismus kann allerdings auch eine Gestängesteuerung vorgesehen sein.

Wirken auf die auskragenden, auf den Führungstraversen gelagerten Lamellenenden keine zusätzlichen Steuerkräfte ein, dann ist es zweckmäßig, daß die auskragenden Lamellenenden horizontal biegesteif ausgebildet sind, da sonst ein horizontales Verbiegen der Lamellen und damit ein Verklemmen auf der Führungstraverse auftreten könnte. Es ist allerdings vorteilhaft, wenn zusätzliche Führungseinrichtungen sowohl an den Seitenflächen der Führungstraverse als auch an den auskragenden Lamellenenden vorgesehen sind, wobei diese Führungen von Druckgleitlagern gebildet sein können, welche in einem U-förmigen Bügel an der Unterseite der jeweiligen Lamelle beiseitig der Führungstraverse angeordnet sind. Zur Verbesserung des Gleitverhaltens zwischen dem Druckgleitlager und der Führungstraverse sind deren Seitenflächen mit einer Gleitschicht versehen, die z. B. aus Stahlblech gebildet sein kann. Darüber hinaus können die Druckgleitlager auf ihrer Kontaktfläche mit PTFE beschichtet sein. Durch die zusätzlichen Drucklager werden insbesondere bei großen Fahrbahnbreiten größere in Fugenlängsrichtung wirkende Kräfte, die ja von Schrägtraversen nicht aufgenommen werden, sicher von der Führungstraverse aufgefangen. Bei sehr großen Fugenlängen und wegen der wechselnden Richtung der Längskräfte kann es auch vorteilhaft sein, eine zweite Führungstraverse am gegenüberliegenden Fahrbahnrand anzuordnen, um die auf die Führungstraverse übertragenen Kräfte geringer zu halten.

Damit sich die Kräfte bei Bewegungen des Überbaus gleichmäßig in die Lamellen verteilen und durch die Führungstraverse aufgenommen werden, ist vorgesehen, daß für jede Auflagerstelle Lamelle/Führungstraverse wenigstens ein Druckgleitlager vorhanden ist. Darüber hinaus ist zwischen der Führungstraverse und der jeweiligen Lamelle eine Einrichtung vorgesehen, welche das auskragende Ende der Lamelle gegen Vertikalverschiebungen sichert. Diese Einrichtung kann von an der Oberseite und Unterseite der Führungstraverse angeordneten, in einem Bügel unterhalb der Lamelle vorgesehenen Gleitlagern gebildet sein, insbesondere einem Druckgleitlager, welches die Führungstraverse oben und unten umgreifende Führungsleisten aufweist, derart, daß die Lagerung in Verbindung mit der Führungstraverse verhindert, daß sich die Lamelle nach oben abheben kann.

Wie bereits erwähnt, können derartige Einrichtungen auf beiden gegenüberliegenden Seiten der auskragenden Lamellenenden vorgesehen sein, es ist jedoch auch denkbar, daß auf einer Randseite eine Führungstraverse und auf der gegenüberliegenden Randseite eine Gesimstraverse vorgesehen sind, die in der beschriebenen Ausgestaltung ein Abheben der Lamellenenden in vertikaler Richtung verhindern.

Weiter Merkmale, Vorteile und Einzelheiten der Erfindung ergeben sich aus der nachfolgenden Beschreibung eines bevorzugten Ausführungsbeispiels anhand der Zeichnung. Darin zeigen:
- Fig. 1a: eine Draufsicht auf eine erfindungsgemäße Überbrückungsvorrichtung bei geöffnetem Fugenspalt in schematischer Darstellung;
- Fig. 1b: eine Draufsicht gemäß Fig. 1 bei halb geöffnetem Fugenspalt;
- Fig. 1c: eine Draufsicht gemäß Fig. 1 bei geschlossenem Fugenspalt, in welchem die Lamellen dicht nebeneinander liegen;
- Fig. 2: eine schematische Darstellung der Kräfteverhältnisse bei der Bewegung einer Lamelle auf das Randprofil zu;
- Fig. 3: eine schematische Schnittdarstellung durch das rechte frei auskragende Ende der Lamelle und deren Abstützung gegenüber der Führungstraverse;
- Fig. 4: eine schematische Seitenansicht dreier nebeneinander angeordneter Lamellen mit zwischen ihnen wirkenden Steuerfedern;
- Fig. 5: eine schematische Schnittdarstellung ähnlich Fig. 3, bei welcher das Druckgleitlager als Gesimslager ausgebildet ist;
- Fig. 6: eine zu Fig. 5 alternative Ausführungsform, und
- Fig. 7: eine Schnittansicht einer Ausführungsform für eine Steuerfeder.

Gemäß den Figuren 1a bis c sind zur Überbrückung einer Fuge zwischen den Fugenrändern 1, 2 in Richtung der Fuge, also in Querrichtung, vier Lamellen 3 angeordnet. Während der Fugenrand 1 von der Brücke gebildet ist, bildet das Fugenrandprofil 2 das feste Widerlager. Die Lamellen 3 sind auf einer Reihe von zueinander parallelen Schrägtraversen 4, 5, 6 gelagert, von denen der Übersichtlichkeit halber nur drei dargestellt sind, sowie auf einer randseitigen Führungstraverse 7, die in Bewegungsrichtung des Überbaus 1, also quer zu den Lamellen 3, angeordnet ist.

Die Lamellen 3 sind über Gleitschwenklager 8 auf den Schrägtraversen 4, 5, 6 abgestützt, die ihrerseits in Ausnehmungen der Fugenränder über Gleitschwenklager 9 abgestützt sind. An ihren in bezug auf die Fig. 1a unteren Enden sind die Schrägtraversen 4, 5, 6 sowie die Führungstraverse 7 mittels Schwenklagern 10 im Randprofil 2 festgelegt. Da die Führungstraverse 7 die gleiche Richtung wie die Bewegungsrichtung 11 des Überbaus 1 aufweist, kann hier anstelle des Schwenklagers 10 auch ein einfacheres, starres Lager verwendet werden.

Im Bereich der Führungstraverse 7 sind in den Zwischenräumen zwischen den Lamellen 3 und zwischen den Lamellen und den Fugenrändern Steuerfedern 12 angeordnet, um bei Veränderung der Fugenbreite die Einstellung eines gleichmäßigen Lamellenabstandes auch im Bereich der Führungstraverse zu gewährleisten. Diese Steuerfedern sind als Druckfedern ausgebildet und bestehen aus Zell-Polyurethan oder einem ähnlichen Werkstoff. Als besonders geeignet hat sich eine Federausbildung gem. Fig. 7 in Form eines Doppelschlauches 32 mit Innenverrippung 33, z.B. aus dem Werkstoff Chloroprene, erwiesen, das auf Grund des Faltmechanismus der Schlauchwandung und der Innenrippen Federkräfte ausübt. Durch die variable Ausbildung der Länge dieser Schlauchfeder 32 können die Federkräfte den jeweiligen Erfordernissen angepaßt werden. Die Steuerkräfte zur Verstellung der Lamellen werden im übrigen Bereich der Fuge durch die schräg angeordneten Schrägtraversen erzeugt, so daß es hierzu keiner elastischen Steuerelemente bedarf. Die randseitigen Steuerfedern dienen also lediglich zur Nachführung der Lamellen im Bereich der Führungstraverse 7, um eine sonst infolge von Steuerbewegungen mögliche Verbiegung der auskragenden Lamellenenden in diesem Bereich zu vermeiden.

Die Nachführung der Lamellen bei einer Veränderung der Fugenbreite ist aus den Fig. 1a bis c ersichtlich. Da die Drehpunkte der Gleitschwenklager 8 bezüglich der Lamellen fixiert sind, ergibt sich bei einer Veränderung der Fugenbreite zwangsläufig eine Verschwenkung und Verschiebung der Schrägtraversen 4, 5, 6 gegenüber den stets zueinander parallelen Lamellen 3, sowie eine Verschiebung auf der Führungstraverse 7.

Wie aus den Fig 1a bis c ferner deutlich zu entnehmen ist, verändert sich der Winkel der Schrägtraversen, die ihrerseits bei einer Bewegung des Überbaus 1 parallel zueinander verbleiben, gegenüber den Lamellen, so daß in der Längsrichtung jeder Lamelle eine Steuerkraft erzeugt wird, welche an der Führungstraverse 7 aufgenommen werden muß. Diese Verhältnisse sind bei einer Führungstraverse 7 in der Fig. 2 gezeigt, bei welcher die Führungstraversenrichtung parallel zur Bewegungsrichtung 11 des Überbaus 1 verläuft. Hier kann auf die schwenkbare Lagerung der Lamellen auf der Führungstraverse bzw. Führungstraverse in den Fugenrändern verzichtet werden. Verläuft die Führungstraversenrichtung ungleich der Bewegungsrichtung des Überbaus 1, dann müssen die Lamellen auf der Führungstraverse schwenkbar gelagert sein, und auch die Führungstraverse selbst muß in beiden Fugenrändern drehbar geführt werden. Die Vorteile dieser Anordnung bestehen in der Vermeidung von Zwängungen an den Lamellen- und Führungstraversenauflagern bei außerplanmäßigen Fugenbewegungen. An den Lamellen- bzw. an den Auflagerstellen werden bei Fugenbewegungen Steuerkräfte erzeugt.

In den beiden vorgenannten Fällen der parallelen Anordnung der Führungstraverse 7 bzw. der schrägen Anordnung der Führungstraverse 7 werden die Lamellen über Druckgleitlager 13 (s. Fig. 3) bzw. 14 (s. Fig. 6), die sich seitlich an der Führungstraverse 7 abstützen, zur Abtragung der an den Schrägtraversenauflagern 8 auftretenden, in Längsrichtung der Lamellen 3 wirkenden Reaktionskräfte geführt. Um aus diesen quer zur Führungstraverse 7 gerichteten Reaktionskräften eine in Steuerrichtung wirkende Komponente zu bekommen, kann - wie vorbeschrieben, die Führungstraverse 7 entgegengesetzt geneigt zu den Schrägtraversen 4, 5, 6 angeordnet werden. Es ist jedoch auch grundsätzlich eine zu den Schrägtraversen parallele Anordnung der Führungstraverse möglich, wobei jedoch in diesem Fall im Bereich der Führungstraverse ein zusätzlicher Steuermechanismus (z. B. elastische Steuerung oder Gestängesteuerung) vorgesehen wird, dessen Steuerkräfte die in der entgegengesetzten, "falschen" Richtung wirkenden Kräfte der Führungstraverse überwinden. Es wäre in diesem Falle sogar möglich, alle Schrägtraversen und die Führungstraverse parallel zueinander anzuordnen.

Um zu vermeiden, daß die freikragenden Enden der Lamellen 3 in vertikaler Richtung nach oben verbogen werden, wird eine in bezug auf die Fig. 5 beschriebene Vorrichtung bevorzugt, durch welche die freien Enden der Lamellen in einer gleichzeitig als Führungstraverse wirkenden Gesimstraverse 15 festgelegt sind. Wie zu erkennen ist, weist die Lamelle an ihrem freien Ende einen Anschlag 16 auf, der ein Druckgleitlager 17 mit einem elastomeren Teil 18 und einem Stahlprofil 19 mit angesetzten Führungsleisten 20, 21 besitzt. Das Stahlprofil und die Führungsleisten sind an ihrer der Gesimstraverse zugewandten Gleitfläche mit einer Gleitschicht aus PTFE 22 versehen. Auf der gegenüberliegenden Flanke der Führungstraverse befindet sich ebenfalls ein Druckgleitlager 23. Über diese Druckgleitlager werden die aus den Steuerkräften resultierenden in Lamellenlängsrichtung wirkenden Zug- oder Druckkräfte in die Führungstraverse übertragen. Gleichzeitig verhindern die Führungsleisten 20, 21 eine vertikale Verschiebung der Lamellen nach oben. Die gleiche Konstruktion kann auf der gegenüberliegenden Seite der Lamelle vorgesehen sein, jedoch reicht es aus, wenn die Steuerkräfte lediglich auf einer Seite der Überbrückungskonstruktion mittels einer Führungstraverse aufgenommen werden. Infolgedessen ist bei der in der Fig. 5 dargestellten Ausführungsform eine an sich bekannte Gesimstraverse 24 vorgesehen, welche eine an der Unterseite der Lamelle 3 angeordnete Scheibe 25 durchgreift.

Eine alternative Ausführungsform ist in der Fig. 6 gezeigt, bei welcher unterhalb der Lamelle 3 ein U-Profil 26 vorgesehen ist, in welchem die Gleitschwenklager 8 bzw. die Druckgleitlager 14 angeordnet sind. Aus der Fig. 6 ist ferner zu entnehmen, wie die Schrägtraversen an der Unterseite und an der Oberseite jeweils zwischen Nuten eines unteren und eines oberen Lagerkörpers 8 verschiebbar geführt sind. Diese Lagerkörper besitzen einen im wesentlichen scheibenförmigen Vorsprung, der in entsprechende Ausnehmungen an der Lamelle bzw. am Bügelboden drehbar gelagert ist. Die Gleitschwenklager sind unter vertikaler Vorspannung eingebaut, um ein Abheben der Traversen von den Lagern zu vermeiden. Die Schrägtraversen sind in der gleichen Weise mit Gleitschwenklagern in den Traversenkästen gelagert, und um ein Herausgleiten aus ihren Lagern an den Fugenrändern zu vermeiden, sind an ihren Enden angeordnete Anschläge vorgesehen.

Bei der in der Fig. 6 gezeigten alternativen Ausführungsform ist die Führungstraverse 7 an ihrer Unterseite 27 und ihrer Oberseite 28 zwischen quadratischen Lagerplatten geführt, in die entsprechende Nuten eingefräst sind. Diese Lagerplatten können zusätzlich - wie bei den Gleitschwenklagern - mit Hilfe von scheibenförmigen Nocken 29 an der Lamellenunterseite bzw. am Bügelboden drehbar gelagert sein, sofern die Führungstraverse 7 nicht in Bewegungsrichtung des Überbaus verläuft. Bei Anordnung in Bewegungsrichtung des Überbaus kann auf eine drehbare Lagerung verzichtet werden, da dann die Führungstraverse 7 keine Drehungen in bezug auf die Lamelle erfährt. Das gezeigte Ausführungsbeispiel zeigt eine Führungstraverse 7, die schräg zur Bewegungsrichtung des Brückenüberbaus 1 angeordnet ist. Die Fig. 6 läßt auch erkennen, daß die Druckgleitlager 14, zwischen denen die Führungstraverse 7 an ihren beiden Seitenflächen 30 spielfrei geführt ist, zur Verminderung der Reibung Gleitfolien 31 aufweist.

Die Führung der Lamellen an der Führungstraverse 7 durch die Drucklager 14 ermöglicht die Aufnahme großer in Längsrichtung der Lamellen wirkender Zug- und Druckkräfte. Dies ist notwendig, da sämtliche über die Schrägtraversen eingeleiteten, in Längsrichtung der Lamellen wirkenden Kräfte, die infolge von horizontalen Radlasten aus Verkehr bzw. bei Bewegung des Überbaus zwangsläufig wegen der schrägen Anordnung der Schrägtraversen auftreten, von der Führungstraverse aufgenommen werden müssen. Die Führungstraverse ist daher auch querschnittsmäßig den seitlichen Belastungen angepaßt. Eine entsprechende, ausreichend dimensionierte Aufnahme mit seitlich geführten Gleitlagern ist für die beiden Enden der Führungstraverse in den Traversenkästen vorgesehen.

Die vorbeschriebene Anordnung der Schrägtraversen und der Führungstraverse bzw. Führungstraversen bringt die Vorteile mit sich, daß die Stützweite der parallel zueinander liegenden Lamellen im fahrbaren Bereich konstant ist. Es entfällt die bisher bei der Schwenktraversenlösung notwendige Verstärkung einzelner Lamellen mit vergrößerter Stützweite. Durch die Möglichkeit, die Schrägtraversen in einem spitzeren Winkel zur Lamelle anzuordnen, kann das Steuerverhalten verbessert werden. Bei der wechselweise schrägen Anordnung der Traversen zu den Lamellen ist der schräge Winkel durch die bei zunehmender Spreizung zweier benachbarter Traversen sehr ungleichmäßige Stützweite der Lamellen in diesem Traversenfeld begrenzt. Diese Begrenzung fällt bei paralleler Anordnung der Schrägtraversen weg. Bewegt sich ein Fugenrand im Sinne einer sich schließenden Fuge, so werden durch das Verschwenken der Traversen um einen z. B. in einem Fugenrand angeordneten Drehpunkt mit vertikaler Drehachse an den Auflagerstellen der Lamellen auf den Traversen Steuerkräfte geweckt, die die Lamellen in Schließrichtung der Fuge auf den Traversen verschieben. Diesen Kräften wirken Reibungskräfte zwischen den seitlichen Schultern der Gleitlager und der seitlichen Wandung der Schrägtraversen entgegen.

## Patentansprüche

1. Überbrückungsvorrichtung für Dehnungsfugen in Brücken oder dgl., mit quer zur Verkehrsweglängsache verlaufenden Lamellen (3), die auf in den Fugenrändern (1, 2) drehbar und/oder verschiebbar abgestützten, die Fuge überbrückenden Traversen gelagert sind, die als Schrägtraversen (4, 5, 6) ausgebildet sind, die schräg zur Verschiebungsrichtung (11) des Überbaus (1) verlaufen, dadurch gekennzeichnet, daß die Schrägtraversen zueinander parallel angeordnet sind und daß wenigstens eine zusätzliche Traverse (7) vorgesehen ist die als Führungstraverse ausgebildet ist und die infolge von horizontalen Radlasten aus Verkehr bzw. die bei einer Bewegung des Brückenüberbaus (1) in Längsrichtung der Lamellen (3) wirkenden Kraftkomponenten aufnimmt.

2. Vorrichtung nach Anspruch 1, **dadurch gekennzeichnet,** daß als Führungstraverse (7) eine randseitige Traverse vorgesehen ist, die in Verschiebungsrichtung des Überbaus (1) verläuft.

3. Vorrichtung nach Anspruch 1, **dadurch gekennzeichnet**, daß die Führungstraverse (7) in einer entgegengesetzten anderen Richtung zu den übrigen Traversen (4, 5, 6) angeordnet ist.

4. Vorrichtung nach Anspruch 1, **dadurch gekennzeichnet**, daß die Führungstraverse (7) in der gleichen Richtung zu den Schrägtraversen (4, 5, 6), insbesondere parallel zu diesen angeordnet ist.

5. Vorrichtung nach einem der vorhergehenden Ansprüche, **dadurch gekennzeichnet**, daß ein zusätzlicher Steuermechanismus (12) vorgesehen ist, dessen Steuerkräfte den durch die in Lamellenlängsrichtung wirkenden Kraftkomponenten an der Führungstraverse (7) erzeugten Reibungskräfte entgegenwirken.

6. Vorrichtung nach Anspruch 5, **dadurch gekennzeichnet,** daß der Steuermechanismus (12) im Bereich der Führungstraverse (7) bzw. den Führungstraversen vorgesehen ist.

7. Vorrichtung nach einem der Ansprüche 5 oder 6, **dadurch gekennzeichnet,** daß der Steuermechanismus von einer elastischen Steuerung (12) gebildet ist.

8. Vorrichtung nach Anspruch 7, **dadurch gekennzeichnet**, daß die elastische Steuerung (12) von einem Profil in Form eines Doppelschlauches (32) gebildet ist.

9. Vorrichtung nach Anspruch 8, **dadurch gekennzeichnet**, daß der Doppelschlauch (32) eine Innenverrippung (33) aufweist.

10. Vorrichtung nach einem der Ansprüche 7 oder 8, **dadurch gekennzeichnet**, daß der Doppelschlauch (32) aus Chloroprene gebildet ist.

11. Vorrichtung nach einem der Ansprüche 5 bis 10, **dadurch gekennzeichnet**, daß der Steuermechanismus von einer Gestängesteuerung gebildet ist.

12. Vorrichtung nach einem der Ansprüche 1 bis 4, **dadurch gekennzeichnet**, daß die auskragenden Lamellenenden horizontal biegesteif ausgebildet sind, um Steuerkräfte aus den Schrägtraversen (4, 5, 6) auf die Führungstraverse (7) oder Führungstraversen zu übertragen.

13. Vorrichtung nach einem der vorhergehenden Ansprüche, **dadurch gekennzeichnet**, daß die Führungstraverse (7) eine zusätzliche, quer zu ihrer Längserstreckung wirkende Führung (14) aufweist.

14. Vorrichtung nach Anspruch 13, **dadurch gekennzeichnet,** daß die zusätzliche Führung (14) an den Seitenflächen (30) der Führungtraverse (7) vorgesehen ist.

15. Vorrichtung nach Anspruch 13 oder 14, **dadurch gekennzeichnet**, daß die zusätzliche Führung von einem Druckgleitlager (14) gebildet ist, welches in einem U-förmigen Bügel (26) an der Unterseite der jeweiligen Lamelle (3) beidseitig der Führungstraverse (7) angeordnet ist.

16. Vorrichtung nach einem der vorhergehenden Ansprüche, **dadurch gekennzeichnet**, daß die Seitenflächen (30) der Führungstraverse (7) mit einer Gleitschicht (31) versehen sind.

17. Vorrichtung nach Anspruch 16, **dadurch gekennzeichnet**, daß die Gleitschicht von einem auf die Seitenfläche (30) der Führungstraverse (7) aufgebrachten Stahlblech gebildet ist.

18. Vorrichtung nach Anspruch 15, **dadurch gekennzeichnet**, daß jedes Druckgleitlager (14) auf seiner Kontaktfläche mit PTFE beschichtet ist.

19. Vorrichtung nach Anspruch 15 oder 18, **dadurch gekennzeichnet**, daß an den beiden seitlichen Enden der Fugenkonstruktion jeweils eine Führungstraverse vorgesehen ist und daß die Druckgleitlager (17) jeweils nur auf der Außenseite der Führungstraverse (15) vorgesehen sind.

20. Vorrichtung nach einem der vorhergehenden Ansprüche, **dadurch gekennzeichnet**, daß für jede Auflagerstelle Lamelle (3) / Führungstraverse (7, 15) wenigstens ein Druckgleitlager (14, 17) vorgesehen ist.

21. Vorrichtung nach einem der vorhergehenden Ansprüche, **dadurch gekennzeichnet**, daß zwischen der Führungstraverse (7, 15) und jeder Lamelle (3) eine Einrichtung (8, 14, 17, 26) vorgesehen ist, welche das auskragende Ende der Lamelle (3) gegen vertikale Verschiebungen sichert.

22. Vorrichtung nach Anspruch 21, **dadurch gekennzeichnet**, daß die Einrichtung von an der Oberseite und Unterseite der Führungstraverse (7) angeordneten, in einem Bügel (26) unterhalb der Lamelle vorgesehenen Gleitlagern (8) gebildet ist.

23. Vorrichtung nach Anspruch 21, **dadurch gekennzeichnet,** daß die Einrichtung von einem Druckgleitlager (17) gebildet ist, welches die Führungstraverse (15) oben und unten umgreifende Führungsleisten (20, 21) aufweist.

## Claims

1. Spanning apparatus for expansion joints in bridges or the like, having lamellae (3) which run transversely with respect to the longitudinal axis of the traffic route and are mounted on crossmembers which are supported rotatably and/or displaceably in the joint borders (1, 2), span the joint and are designed as oblique crossmembers (4, 5, 6) which run obliquely with respect to the displacement direction (11) of the superstructure (1), characterized in that the oblique cross-members are arranged parallel with respect to one another, and in that there is provided at least one additional crossmember (7) which is designed as a guide crossmember and absorbs the force components which take effect as a result of horizontal wheel loads from traffic and those that take effect when the bridge superstructure (1) moves in the longitudinal direction of the lamellae (3).

2. Apparatus according to Claim 1, characterized in that there is provided, as guide crossmember (7), a border-side crossmember which runs in the displacement direction of the superstructure (1).

3. Apparatus according to Claim 1, characterized in that the guide crossmember (7) is arranged in an opposed, other direction from the rest of the crossmembers (4, 5, 6).

4. Apparatus according to Claim 1, characterized in that the guide crossmember (7) is arranged in the same direction as the oblique crossmembers (4, 5, 6), in particular parallel thereto.

5. Apparatus according to one of the preceding claims, characterized in that there is provided an additional control mechanism (12), the control forces of which counteract the frictional forces generated by the force components, taking effect in the longitudinal direction of the lamellae, on the guide crossmember (7).

6. Apparatus according to Claim 5, characterized in that the control mechanism (12) is provided in the region of the guide crossmember (7) or guide crossmembers.

7. Apparatus according to one of Claims 5 or 6, characterized in that the control mechanism is formed by a flexible control means (12).

8. Apparatus according to Claim 7, characterized in that the flexible control means (12) is formed by a profile in the form of a double hose (32).

9. Apparatus according to Claim 8, characterized in that the double hose (32) exhibits inner ribbing (33).

10. Apparatus according to one of Claims 7 or 8, characterized in that the double hose (32) is formed from chloroprene.

11. Apparatus according to one of Claims 5 to 10, characterized in that the control mechanism is formed by a linkage control means.

12. Apparatus according to one of Claims 1 to 4, characterized in that the projecting lamella ends are configured such that they are flexurally rigid horizontally in order to transfer control forces from the oblique crossmembers (4, 5, 6) to the guide crossmember (7) or guide crossmembers.

13. Apparatus according to one of the preceding claims, characterized in that the guide crossmember (7) has an additional guide (14) acting transversely to its longitudinal extent.

14. Apparatus according to Claim 13, characterized in that the additional guide (14) is provided on the side surfaces (30) of the guide crossmember (7).

15. Apparatus according to Claim 13 or 14, characterized in that the additional guide is formed by a sliding thrust bearing (14) which is arranged, on either side of the guide crossmember (7), in a U-shaped bow (26) on the underside of the respective lamella (3).

16. Apparatus according to one of the preceding claims, characterized in that the side surfaces (30) of the guide crossmember (7) are provided with a sliding layer (31).

17. Apparatus according to Claim 16, characterized in that the sliding layer is formed by a steel sheet fitted onto the side surface (30) of the guide crossmember (7).

18. Apparatus according to Claim 15, characterized in that each sliding thrust bearing (14) is coated with PTFE on its contact surface.

19. Apparatus according to Claim 15 or 18, characterized in that in each case one guide crossmember is provided at the two lateral ends of the joint structure, and in that the sliding thrust bearings (17) are provided in each case only on the outer side of the guide crossmember (15).

20. Apparatus according to one of the preceding claims, characterized in that at least one sliding thrust bearing (14, 17) is provided for each lamella (3) / guide crossmember (7, 15) bearing point.

21. Apparatus according to one of the preceding claims, characterized in that there is provided, between the guide crossmember (7, 15) and each lamella (3), a device (8, 14, 17, 26) which secures the projecting ends of the lamella (3) against vertical displacements.

22. Apparatus according to Claim 21, characterized in that the device is formed by sliding bearings (8) which are arranged on the top side and underside of the guide crossmember (7) and are provided in a bow (26) beneath the lamella.

23. Apparatus according to Claim 21, characterized in that the device is formed by a sliding thrust bearing (17) which exhibits guide strips (20, 21) engaging around the guide crossmember (15) at the top and bottom.

## Revendications

1. Dispositif de pontage pour joints de dilatation dans des ponts ou analogues, avec des lamelles (3) s'étendant transversalement par rapport à l'axe longitudinal de la voie de circulation, qui sont logées sur des traverses reliant le joint, traverses qui reposent dans les bords de joint (1, 2) de façon rotative et/ou déplaçable, traverses conçues sous forme de traverses obliques (4, 5, 6), qui s'étendent obliquement par rapport au sens de déplacement (11) de la superstructure (1), caractérisé en ce que les traverses obliques sont agencées parallèlement entre elles et en ce qu'il est prévu au moins une traverse supplémentaire (7) qui est conçue sous forme de traverse de guidage et qui absorbe les charges horizontales dues aux roues provenant de la circulation ou les composantes de force s'exerçant lors d'un mouvement de la superstructure de pont (1) dans la direction longitudinale des lamelles (3).

2. Dispositif selon la revendication 1, caractérisé en ce qu'en tant que traverse de guidage, il est prévu une traverse latérale qui s'étend dans la direction de déplacement de la superstructure (1).

3. Dispositif selon la revendication 1, caractérisé en ce que la traverse de guidage (7) est agencée dans une autre direction opposée par rapport aux traverses restantes (4, 5, 6).

4. Dispositif selon la revendication 1, caractérisé en ce que la traverse de guidage (7) est agencée dans la même direction par rapport aux traverses obliques (4, 5, 6), notamment parallèlement à celles-ci.

5. Dispositif selon l'une des revendications précédentes, caractérisé en ce qu'il est prévu un mécanisme de commande supplémentaire (12) dont les forces de commande s'opposent aux forces de traction produites par les composantes de force agissant dans la direction longitudinale des lamelles sur la traverse de guidage (7).

6. Dispositif selon la revendication 5, caractérisé en ce que le mécanisme de commande (12) est prévu au niveau de la traverse de guidage (7) ou des traverses de guidage.

7. Dispositif selon l'une des revendications 5 ou 6, caractérisé en ce que le mécanisme de commande est formé par une commande élastique (12).

8. Dispositif selon la revendication 7, caractérisé en ce que la commande élastique (12) est formée par un profilé sous forme de tuyau flexible double (32).

9. Dispositif selon la revendication 8, caractérisé en ce que le tuyau double (32) comporte une nervure interne (33).

10. Dispositif selon l'une des revendications 7 ou 8, caractérisé en ce que le tuyau flexible double (32) est formé en chloroprène.

11. Dispositif selon l'une des revendications 5 à 10, caractérisé en ce que le mécanisme de commande est constitué par un système à tringlerie.

12. Dispositif selon l'une des revendications 1 à 4, caractérisé en ce que les extrémités de lamelles en porte-à-faux sont conçues horizontalement rigides en flexion pour transmettre les forces de commande provenant des traverses obliques (4, 5, 6) à la traverse de guidage (7) ou aux traverses de guidage.

13. Dispositif selon une des revendications précédentes, caractérisé en ce que la traverse de guidage (7) présente un guidage supplémentaire (14) agissant transversalement à son extension longitudinale.

14. Dispositif selon la revendication 13, caractérisé en ce que le guidage supplémentaire (14) est prévu sur les faces latérales (30) de la traverse de guidage (7).

15. Dispositif selon la revendication 13 ou 14, caractérisé en ce que le guidage supplémentaire est formé par un palier de butée lisse (14) qui est agencé dans un étrier en forme de U (6) sur le côté inférieur de la lamelle respective (3) des deux côtés de la traverse de guidage (7).

16. Dispositif selon une des revendications précédentes, caractérisé en ce que les faces latérales (30) de la traverse de guidage (7) sont munies d'une couche de glissement (31).

17. Dispositif selon la revendication 16, caractérisé en ce que la couche de glissement est constituée par une tôle d'acier appliquée sur la face latérale (30) de la traverse de guidage (7).

18. Dispositif selon la revendication 15, caractérisé en ce que chaque palier à glissement de compression (14) est revêtu sur sa face de contact de PTFE.

19. Dispositif selon la revendication 15 ou 18, caractérisé en ce que sur les deux extrémités latérales de la construction de joint il est respectivement prévu une traverse de guidage et en ce que les paliers de butée lisse (17) sont respectivement prévus uniquement sur le côté extérieur de la traverse de guidage (15).

20. Dispositif selon une des revendications précédentes, caractérisé en ce que pour chaque zone d'appui lamelle (3) / traverses de guidage (7, 15), il est prévu au moins un palier de butée lisse (14, 17).

21. Dispositif selon l'une des revendications précédentes, caractérisé en ce qu'entre la traverse de guidage (7, 15) et chaque lamelle (3), il est prévu un système (8, 14, 17, 26) qui protège l'extrémité en porte-à-faux de la lamelle (3) contre les déplacements verticaux.

22. Dispositif selon la revendication 21, caractérisé en ce que le système est composé par des paliers à glissement ou paliers lisses (8) agencés sur le côté supérieur et sur le côté inférieur de la traverse de guidage (7) dans un étrier (26) au-dessous de la lamelle.

23. Dispositif selon la revendication 21, caractérisé en ce que le système est constitué par un palier de butée lisse (17) qui comporte des barrettes de guidage (20, 21) enserrant la traverse de guidage (15) sur le dessus et le dessous.
